# FASCICULE DE BREVET EUROPEEN

(11) **EP 0 660 069 B1**
(45) Date de publication et mention de la délivrance du brevet: **03.09.1997**
(21) Numéro de dépôt: 94203741.7
(22) Date de dépôt: 22.12.1994
(51) Int. Cl.: F41G 3/22

(54) **Dispositif de visée intégrant une voie épiscopique**
Visiervorrichtung mit integriertem Episkop
Combined sight device and episcope

(30) Priorité: 22.12.1993 FR 9315419
(43) Date de publication de la demande: 28.06.1995
(73) Titulaire: GIAT INDUSTRIES, 78000 Versailles (FR)
(72) Inventeur: Peion, Michel, F-78450 VILLEPREUX (FR); Pellarin, Jean-François, F-78270 ST. CYR L'ECOLE (FR)

(56) Documents cités:
- EP-A- 0 157 676
- EP-A- 0 425 386
- DE-A- 2 457 335
- DE-A- 2 613 866
- DE-A- 3 202 637
- DE-A- 4 100 229
- FR-A- 2 656 079

## Description

Le domaine technique de la présente invention est celui des dispositifs de visée pour véhicule blindé.

Dans un véhicule blindé, le chef de char est logé dans un tourelleau surmontant la tourelle du véhicule et dispose pour assurer sa mission d'un viseur panoramique assurant une vision éloignée et le tir, et des épiscopes placés de manière convenable sur le pourtour du tourelleau assurant une vision rapprochée limitée à l'environnement immédiat du véhicule. Un viseur panoramique est décrit par exemple dans le brevet FR-A-2 656 079 et est relié au véhicule par un module de séparation. Les exigences tactiques actuelles imposent une vision rapprochée par le chef de mission sur un champ de 360° et celle-ci est partiellement occultée par le viseur panoramique lui-même sur une plage de l'ordre de 50°.

Le but de la présente invention est de procurer un dispositif de visée autorisant la vision périscopique sur 360°.

Un autre but de la présente invention est de permettre cette vision périscopique totale sans modification importante du viseur panoramique.

L'invention a donc pour objet un dispositif de visée pour véhicule blindé intégrant une voie épiscopique , du type comportant un module de tête supportant un miroir de visée, un module intermédiaire fixé sur la tourelle du véhicule sur laquelle est fixé le module de tête, et une lunette, caractérisé en ce qu'il comprend une voie épiscopique délimitée par un épiscope placé en avant du module intermédiaire et des moyens de renvoi intégrés dans le module intermédiaire délimitant un champ de vision coupant l'axe de visée de la lunette, pour assurer la vision périscopique en avant du module intermédiaire.

Le dispositif de visée est encore caractérisé en ce que :
- les moyens de renvoi sont constitués par deux prismes placés de part et d'autre de l'axe de visée,
- le corps de l'épiscope est parallèle à l'axe de la lunette,
- l'axe de vision des moyens de renvoi est orthogonale à l'axe de visée,
- les axes d'entrée et de sortie de l'épiscope sont sensiblement horizontaux,
- l'épiscope délimite un champ de vision de 10° environ en site et de 50° environ en gisement.

Un avantage de la présente invention réside dans l'absence de modification de l'implantation du viseur et des épiscopes sur le tourelleau.

Un autre avantage réside dans l'absence de modification optique majeure du viseur panoramique lui-même.

Un autre avantage réside dans l'adaptation de ce viseur à tout type de véhicule blindé.

D'autres caractéristiques et avantages de l'invention apparaîtront plus clairement à la lecture du complément de description qui va suivre d'un mode de réalisation donné à titre d'exemple en relation avec les dessins sur lesquels :
- la figure 1 est une vue de dessus du poste du chef de char,
- la figure 2 est une coupe du dispositif selon l'invention passant par l'axe de visée,
- la figure 3 montre la structure optique du dispositif selon l'invention.

Le chef de mission d'un véhicule blindé est généralement logé dans un tourelleau 1 surmontant légèrement la tourelle et muni d'un trou 2 dont une vue de dessus est représentée sur la figure 1. Le trou 2 permet au chef de mission d'observer à vue le paysage. Lorsque ce tourelleau est fermé, le chef de mission dispose d'épiscopes 3, par exemple au nombre de sept, à l'aide desquels il procède à une observation rapprochée sauf au niveau du viseur 4 qui constitue une barrière physique limitant le champ de vision dans une zone occultée 5. Suivant l'invention, le viseur panoramique 4 est équipé d'un épiscope 6 prolongé dans l'habitacle par des moyens de renvoi 7 et 8.

Sur la figure 2, on a représenté une coupe du viseur 4, constitué d'une tête panoramique 9 comprenant un miroir de visée 10, un module intermédiaire 11, une lunette 13. De façon connue, le module 14 est fixé rigidement à la paroi 12 du tourelleau et supporte la tête 9 et la lunette 13, l'axe de visée 10a étant renvoyé en 10b par le miroir 10 jusqu'à la lunette 13. Suivant l'invention, on dispose un épiscope 6 de manière sensiblement verticale, dans le prolongement de la voie épiscopique 7, 8, 17 intégrée au viseur. Cet ensemble constitue la voie épiscopique du chef de char. Cet épiscope 6 comprend un bloc 14 de verre ou de plastique enfermé dans un caisson 15 monté sur une embase 16 du tourelleau munie d'une fenêtre supérieure 17. Cette fenêtre s'ouvre vers l'extérieur et permet la vision sur un champ vertical de 10° environ et sur un champ horizontal qui peut atteindre 50 à 60° en fonction de l'espace disponible. Les moyens de renvoi 7 et 8 sont placés dans le module intermédiaire 11 de façon à transmettre le faisceau lumineux venant de l'épiscope 6. Les moyens de renvoi 7 et 8 peuvent être constitués par des blocs de verre ou de plastique. La vision périscopique offerte au chef de mission est assurée soit directement par le moyen 8 soit indirectement par un autre moyen de renvoi 17, constitué par un bloc de verre, permettant de rabaisser, comme montré sur la figure 2, le point de vision ou de l'orienter vers un point quelconque latéral ou supérieur.

La figure 3 illustre le schéma optique de l'ensemble viseur-épiscope. En se référant à la voie jour du viseur, l'axe de visée 10a traverse la fenêtre d'entrée 17 et après réflexion sur le miroir 10 traverse le module de séparation 11, suivant l'axe vertical 10b du viseur, comportant des éléments optiques 19, 20, 21, 22, puis pénètre dans la lunette 13 munie de son oculaire 23. La voie périscopique possède un axe fictif 24 sensiblement horizontal sur lequel s'appuie les champs de vision périscopique en site (≈± 5°) et en gisement (≈± 25°). Cet axe horizontal 24 en sortie est réfléchi deux fois (une première fois en 24a dans une direction sensiblement parallèle à l'axe vertical 10a de visée, puis en 24b dans une direction perpendiculaire) et traverse les deux prismes et éventuellement en 24c par le prisme 17. Cet axe 24 définit avec l'axe de visée 10a le point d'intersection fictif de la voie périscopique avec la voie jour.

Si la lunette S est équipée d'un laser, les voies émission et réception laser coupent également la voie périscopique.

## Revendications

1. Dispositif de visée pour véhicule blindé intégrant une voie épiscopique , du type comportant un module de tête (9) supportant un miroir de visée (10), un module intermédiaire (11) fixé sur la tourelle du véhicule sur laquelle est fixé le module de tête, et une lunette (5), caractérisé en ce qu'il comprend une voie épiscopique délimitée par un épiscope (6) placé en avant du module intermédiaire (11) et des moyens de renvoi (7,8) intégrés dans le module intermédiaire délimitant un champ de vision coupant l'axe de visée de la lunette (5), pour assurer la vision périscopique en avant du module intermédiaire.

2. Dispositif de visée selon la revendication 1, caractérisé en ce aue les moyens de renvoi (7, 8) sont constitués par deux prismes placés depart et d'autre de l'axe de visée.

3. Dispositif de visée selon la revendication 1 ou 2, caractérisé en ce que le corps de l'épiscope (6) est parallèle à l'axe (10b) de la lunette.

4. Dispositif de visée selon la revendication 3, caractérisé en ce que l'axe de vision des moyens de renvoi (7, 8) est orthogonal à l'axe de visée (10a).

5. Dispositif de visée selon l'une quelconque de revendications précédentes, caractérisé en ce que l'épiscope (6) délimite un champ de vision de 10° environ en site et de 50° environ en gisement.

6. Dispositif de visée selon la revendication 4, caractérisé en ce que les axes d'entrée et de sortie de l'épiscope sont sensiblement horizontaux.

## Patentansprüche

1. Visiervorrichtung für ein Panzerfahrzeug mit einem Episkopkanal, des Typs mit einem Kopfmodul (9), das einen Visierspiegel (10) trägt, mit einem Zwischenmodul (11), das auf dem Fahrzeugkommandantenausstieg, auf dem das Kopfmodul befestigt ist, befestigt wird, und mit einer Lünette (5), gekennzeichnet dadurch, daß sie einen Episkopkanal umfaßt, der von einem Episkop (6) abgegrenzt wird, nach vorn am Zwischenmodul (11) plaziert wird, sowie Reflexionsmittel (7, 8) umfaßt, die in das Zwischenmodul integriert sind und ein Blickfeld abgrenzen, das die Visierachse der Lünette (5) schneidet, um die Episkopvision nach vor dem Zwischenmodul zu gewährleisten.

2. Visiervorrichtung gemäß dem Anspruch 1, gekennzeichnet dadurch, daß die Reflexionsmittel (7, 8) aus zwei Prismen bestehen, die zu beiden Seiten der Visionsachsen angebracht werden.

3. Visiervorrichtung gemäß dem Anspruch 1 oder 2, gekennzeichnet dadurch, daß der Episkopkörper (6) parallel zur Achse (10b) der Lünette (5) liegt.

4. Visiervorrichtung gemäß dem Anspruch 3, gekennzeichnet dadurch, daß die Visionsachse der Reflexionsmittel (7, 8) orthogonal zur Visierachse (10a) steht.

5. Visiervorrichtung gemäß einem beliebigen der oben stehenden Ansprüche, gekennzeichnet dadurch, daß das Episkop (6) ein Blickfeld von zirka 10° in Höhe und von zirka 50° in Peilung abgrenzt.

6. Visiervorrichtung gemäß dem Anspruch 4, gekennzeichnet dadurch, daß die Eingangs- und Ausgangsachsen des Episkops in etwa horizontal liegen.

## Claims

1. A sighting device for an armoured vehicle integrating an episcopic channel, of the type incorporating a top module (9) supporting a sighting mirror (10), a middle module (11) fastened to the vehicle turret on which the top module is fastened, and a telescopic sight (5), characterized in that it comprises an episcopic channel marked out by an episcope (6) positioned to the front of the middle module (11) and reflection means (7, 8) integrated in the middle module marking out a field of vision intersecting the line of sight of the telescopic sight (5), to ensure periscopic vision to the fore of the middle module.

2. A sight device according to Claim 1, characterized in that the reflection means (7, 8) are formed of two prisms placed on either side of the line of sight.

3. A sighting device according to Claim 1, characterized in that the body of the episcope (6) is parallel to the axis (10b) of the telescopic sight.

4. A sighting device according to Claim 3, characterized in that the optical axis of the reflection means (7, 8) is perpendicular to the line of sight (10a).

5. A sighting device according to any one of the above Claims, characterized in that the episcope (6) marks out a field of vision of approximately 10° in elevation and 50° in traverse.

6. A sighting device according to Claim 4, characterized in that the inlet and outlet axes of the episcope are substantially horizontal.
